# EUROPÄISCHE PATENTSCHRIFT

(11) **EP 0 887 819 B1**
(45) Veröffentlichungstag und Bekanntmachung des Hinweises auf die Patenterteilung: **08.09.2004**
(21) Anmeldenummer: 98111268.3
(22) Anmeldetag: 18.06.1998
(51) Int. Cl.: H01H 13/10, B60R 16/00

(54) **Elektrischer Tastschalter**
Electric push-button switch
Commutateur électrique à bouton poussoir

(30) Priorität: 23.06.1997 DE 19726529
(43) Veröffentlichungstag der Anmeldung: 30.12.1998
(73) Patentinhaber: Delphi Technologies Inc., Troy, MI 48007 (US)
(72) Erfinder: Rudolph, Gerd, 55459 Aspisheim (DE); Lange, Erhard, 67823 Obermoschel (DE)
(74) Vertreter: Becker, Bernd, Dipl.-Ing.

(56) Entgegenhaltungen:
- EP-A- 0 157 037
- DE-A- 19 511 878
- DE-U- 29 604 006
- FR-A- 2 669 767
- GB-A- 2 233 826

## Beschreibung

Die Erfindung bezieht sich auf einen elektrischen Tastschalter mit einem Gehäuse, in dem eine Schaltelemente aufweisende Kontakteinheit angeordnet ist, und mindestens einer selbsttätig rückstellenden sowie außermittig gelagerten Taste mit einem auf die Schaltelemente einwirkenden Schaltstößel.

Aus der DE 195 11 878 A1 ist ein derartiger elektrischer Tastschalter bekannt. Dieser ist mit einem Schaltelemente aufnehmenden Gehäuse und mehreren selbsttätig rückstellenden sowie außermittig gelagerten Tasten mit je einem auf die Schaltelemente einwirkenden Schaltstößel ausgerüstet. Jede Taste weist einen mit zwei gegenüberliegenden Betätigungsflächen versehenen Betätigungswulst auf, der annähernd achsparallel zum Tastenlager ausgerichtet ist. Die auf der Seite des Tastenlagers etwa parallel zum Gehäuse eingeleitete Betätigungskraft hat die gleiche Wirkrichtung auf die Taste wie die auf der gegenüberliegenden Seite etwa senkrecht zum Gehäuse eingeleitete Betätigungskraft. Das Gehäuse des elektrischen Tastschalters ist fest mit dem Lenkrad eines Kraftfahrzeuges verbunden, wobei die Betätigungsflächen der Tasten durch ein Blendenloch in der die Lenkradnabe umgebenden Lenkradschüssel hindurchragen. Ein solcher elektrischer Tastenschalter eignet sich besonders zum Auslösen von Schaltfunktionen, wie beispielsweise zur temporären Geschwindigkeitssteuerung (Tempomat) des Kraftfahrzeuges und/oder zur Steuerung von Betriebsfunktionen einer im Fahrzeug untergebrachten Radio-Kassetten-Einheit. Im Gehäuse ist eine als Kontakteinheit ausgebildet Leiterplatte untergebracht, der eine am Gehäuse befestigte Federeinheit zugeordnet ist. Durch Betätigen einer Taste wirkt der Schaltstößel auf die Federeinheit und verbindet oder unterbricht Strompfade auf der Leiterplatte. Die Leiterplatte selbst ist starr im Gehäuseinnenraum befestigt. Häufig werden solche Leiterplatten mit Schaltelementen, insbesondere mit Mikroschaltern, versehen, durch welche die Schalt- und Betriebsfunktionen ausgelöst werden. Derartige Mikroschalter sind sehr kostengünstig herzustellen und einfach zu bedienen. Sie haben allerdings den Nachteil, daß sie beim Anlegen einer Überlast, nämlich durch Betätigen der zugehörigen Taste oftmals zerstört oder beschädigt werden und somit der elektrische Tastschalter unbrauchbar wird.

Des Weiteren offenbart die FR 2 669 767 A einen elektrischen Tastschalter mit einem Gehäuse, in dem Schaltelemente angeordnet ist, und einer selbsttätig rückstellenden Taste mit einem auf das bewegliche Schaltelement einwirkenden Schaltstößel. Um einen übermäßigen Kraftangriff durch den Schaltstößel auf das bewegliche, ein feststehendes Schaltelement kontaktierende Schaltelement zu vermeiden, ist das bewegliche Schaltelement federnd gelagert.

Es ist Aufgabe der Erfindung, einen elektrischen Tastschalter der eingangs genannten Art zu schaffen, bei dem eine Beschädigung der Schaltelemente auch bei größerer Belastung verhindert wird.

Erfindungsgemäß wird die Aufgabe dadurch gelöst, daß die Kontakteinheit im Gehäuse federnd gelagert und gegen übermäßigen Kraftangriff durch den Schaltstößel auf die Schaltelemente nachgiebig ist, wobei zwischen der Kontakteinheit und dem Sockel des Gehäuses eine als Blattfeder ausgebildete Federeinheit angeordnet ist.

Durch Ausüben einer Kraft auf die Tasten des elektrischen Tastschalters werden somit die Schaltelemente sicher bedient und dennoch vor Überlast geschützt. Durch die federnde Lagerung der Kontakteinheit im Gehäuse wird ein elastischer Überhub geschaffen, der ausreicht, einem erhöhten Druck auf die Taste zu widerstehen. Die für den bestimmungsgemäßen Gebrauch des elektrischen Tastschalters vorgesehenen Schaltelemente auf der Kontakteinheit weisen eine bestimmte Überschaltfestigkeit bzw. eine Widerstandskraft gegen Druckkrafteinwirkung auf. Beim Betätigen des Schaltelementes durch Anlegen einer Kraft auf die zugehörige Taste wirkt diese auf das Schaltelement, bis dessen Endanschlag erreicht ist. Beim Ausüben einer größeren Druckkraft auf die Taste würde normalerweise das Schaltelement zerstört oder zumindest beschädigt werden. Da zwischen der Kontakteinheit und dem Sockel des Gehäuses die Federeinheit eingebaut ist, die als Blattfeder ausgebildet ist, kann diese die übermäßig ausgeübte Kraft aufnehmen. Bei diesem Kraftangriff wird das Zusammendrücken der Blattfeder ausgelöst und die Überlast der betätigten Taste aufgefangen, so daß nur eine Teilkraft auf das zugehörige Schaltelement wirkt. Damit wird das Schaltelement wirksam gegen übermäßigen Kraftangriff geschützt.

Nach einer Weiterbildung der Erfindung ist die Kontakteinheit mittels am Gehäuse ausgebildeter Klemmelemente mit einem Spielabstand gegen den Sockel des Gehäuses gehalten. Die Kontakteinheit ist damit zwar im Gehäuse lagegesichert, jedoch kann sie bei Betätigen der Taste um einen bestimmten Überhub in Richtung des Gehäusesockels gegen den Widerstand der Federeinheit bewegt werden.

Bevorzugt ist die Kontakteinheit als Leiterplatte ausgebildet, während die Schaltelemente der Kontakteinheit Mikroschalter, Schaltbrücken oder dergleichen sind. Besonders geeignet sind auf Grund der hohen Funktionstüchtigkeit und leichten und kostengünstigen Herstellbarkeit die Mikroschalter.

Nach einer vorteilhaften Ausgestaltung sind die Taste und der Sockel des Gehäuses einerseits durch Tastenlager und andererseits durch mindestens eine ein Bewegungsspiel aufweisende Klipseinrichtung miteinander verbunden. Das Tastenlager bewirkt die Schwenkbarkeit der Taste um eine bestimmte Achse, während die Klipseinrichtung die Schwenkbewegung der Taste um einen vorgegebenen Bereich begrenzt.

Um eine selbsttätige Rückstellung der Taste nach deren Betätigung zu bewirken, ist diese gegen die Kontakteinheit federbelastet. Bevorzugt weist die Taste in ihrem Hohlraum einen von der Gehäuseinnenwand lotrecht zur Kontakteinheit ragenden, mit einer Druckfeder belasteten Stift auf. Dieser bewirkt die Rückstellung der Taste. Beim Loslassen der Taste entspannt sich die auf dem Stift befindliche Druckfeder und drückt die Taste in ihre Ausgangsstellung zurück.

Nach einer Weiterbildung der Erfindung weist die Taste einen mit zwei gegenüberliegenden Betätigungsflächen versehenen Betätigungswulst auf, der im wesentlichen achsparallel zum Tastenlager gerichtet ist. Hierbei hat die auf der Seite des Tastenlagers etwa parallel zum Gehäuse ausgeübte Betätigungskraft die gleiche Wirkrichtung auf die Taste wie die auf der gegenüberliegenden Seite etwa senkrecht zum Gehäuse ausgeübte Betätigungskraft. Somit wird ein hoher Bedienkomfort erreicht, der es ermöglicht, den elektrische Tastschalter aus unterschiedlichen Richtungen zu betätigen. Dadurch sind keine aufwendigen Umlenkgetriebe erforderlich, um die Richtung der Betätigungskräfte auf die Wirkrichtung der Taste anzupassen, was sich äußerst kostengünstig auswirkt.

In vorteilhafter Ausgestaltung der Erfindung ist der Tastschalter derart im Bereich eines Lenkrades eines Kraftfahrzeuges befestigt, daß eine den Lenkkranz des Lenkrades umgreifende Hand mit ihrem Daumen auf die eine Betätigungsfläche und mit ihrem Finger auf die andere Betätigungsfläche der Taste einwirken kann. Die Hand kann sich beim Umgreifen des Lenkrades am Lenkkranz abstützen. Das richtige Dosieren der erforderlichen Betätigungskraft ist sonach sehr leicht möglich. Analog den Möglichkeiten der natürlichen Bewegung der Finger bzw. des Daumens wird die Betätigungskraft eingeleitet, wobei bei der Betätigung des Tastschalters der Griff um den Lenkkranz nicht gelöst werden muß. Vielmehr erfolgt eine engere Umschließung des Lenkkranzes durch den die Betätigung ausführenden Finger bzw. Daumen.

Um den körperlichen Gegebenheiten unter Berücksichtigung der Ausrichtung der Gelenke der Finger und des Daumens zu entsprechen, ist nach einer vorteilhaften Weiterbildung des Tastenschalters dieser derart dem Lenkkranz zugeordnet, daß der Betätigungswulst der Taste hinter dem Lenkkranz annähernd parallel und zurückversetzt an dem Lenkkranz verläuft. Dies gewährleistet eine optimale Zuordnung der Taste zu dem Fingern bzw. dem Daumen.

Bei einer weiteren Ausgestaltung der erfindungsgemäßen Lösung ist das Gehäuse fest mit dem Lenkrad verbunden, wobei die Betätigungsflächen der Taste durch ein Blendenloch in einer die Lenkradnabe umgebenden Lenkradschüssel hindurchragen und im Bereich der Taste keine Lenkradspeichen vorgesehen sind. Beim Betätigen des Tastschalters liegen sich die Finger und der Daumen in Bezug zu den Bedienflächen immer gegenüber. Wird das von den Händen geführte Lenkrad gedreht, so dreht sich die Taste mit gleichem Winkel mit. Aber auch in kritischen Situationen ist das Betätigen der Taste möglich, ohne die Hand vom Lenkrad zu nehmen. Darüber hinaus ist der freie Blick auf die Taste stets sichergestellt.

Weiterhin besitzt bevorzugt die einem Bediener zugewandte Betätigungsfläche der Taste eine Symbolfläche, die durch ein unterhalb der Taste angeordnetes Leuchtelement beleuchtet wird. Insbesondere nachts und auch in einer Phase, in der sich ein Bediener an eine Tastenkombination gewöhnen muß, oder ein in der Kombination ungeübter Bediener das Lenkrad in der Hand hält, wird durch das Anzeigen und Beleuchten der Symbolfläche für die Schaltfunktionen eine Fehlbedienung ausgeschlossen.

Um die volle Lichtintensität auf die Symbolfläche der Taste zu lenken und deren Umgebung vor der Lichteinwirkung abzuschirmen, weist die Taste in ihrem Hohlraum an ihrer Gehäuseinnenwand einen vom Leuchtelement der Kontakteinheit zur Symbolfläche gerichteten Lichtleitkanal auf. Zweckmäßigerweise hat der Lichtleitkanal eine derartige Länge, daß dieser bei übermäßigem Kraftangriff mit seinem vorderen Ende an den Sockel des Gehäuses stößt. Dadurch wird auch ein Überhubweg und damit übermäßiger Kraftangriff der Taste auf das zugehörige Schaltelement verhindert.

Bevorzugt weist weiterhin der am Lenkrad befestigte Tastschalter zumindest drei nebeneinander angeordnete Tasten auf. Somit können mehrere Schaltfunktionen an einem elektrischen Tastschalter realisiert werden.

Des weiteren besitzen die mittlere oder die äußeren Tasten an ihren jeweils zueinander gerichteten Seitenwänden Dichtungsbunde, die den Spalt zwischen den benachbarten Tasten überbrücken. Die Dichtungsbunde verhindern das Eindringen von Schmutz in den Tastschalter. Darüber hinaus wird das ungewollte Abstrahlen von Licht verhindert, das von dem im Gehäuse vorhandenen Leuchtelement ausgeht.

Das Tastenlager für jede Taste besteht vorzugsweise aus mindestens einer gehäusefesten Lagerlasche mit Lagerzapfen und einer dazu korrespondierenden Öffnung in der Seitenwand der Taste. In alternativer Ausbildung hingegen besteht das Tastenlager für jede Taste aus mindestens einer gehäusefesten Lagerlasche und einem an der Seitenwand der Taste ausgebildeten Lagerzapfen, der in eine dazu korrespondierende Öffnung der Lagerlasche greift.

Um den vorhandenen Platz am Lenkkranz des Lenkrades vor allem zwischen zwei Lenkradspeichen auszunutzen und um möglichst viele Schaltfunktionen realisieren zu können, sind vorteilhaft im Bereich des Lenkrades des Kraftfahrzeuges zwei sich diametral gegenüberliegende Tastschalter angeordnet. Damit können die Tasten jedes Tastschalters und die Schaltelemente der Kontakteinheit mit unterschiedlichen Schaltfunktionen belegt werden. Sonach ist es möglich, die Tasten jedes Tastschalters und die Schaltelemente der Kontakteinheit mit Schaltfunktionen zum Steuern für ein im Kraftfahrzeug befindliches Radio- und/oder Kassettenabspiel- und/oder CD-Abspiel- und/oder CD-Wechslergerät zu belegen.

Der der Erfindung zugrunde liegende Gedanke wird in der nachfolgenden Beschreibung anhand eines Ausführungsbeispieles, das in der Zeichnung dargestellt ist, näher erläutert. Es zeigt:
- Fig. 1: eine Ansicht auf das Lenkrad eines Kraftfahrzeuges mit erfindungsgemäßen elektrischen Tastschaltern,
- Fig. 2: einen Schnitt durch das Lenkrad gemäß Fig. 1 entlang der Linie II-II,
- Fig. 3: eine Ansicht auf das Lenkrad gemäß Fig. 1 in Richtung des Pfeiles III mit ausgebrochenem Lenkkranz,
- Fig. 4: eine perspektivische Ansicht auf eine aus elektrischen Tastschaltern nach der Erfindung zusammengesetzte Schaltereinheit,
- Fig. 5: eine Schnittansicht durch einen unbetätigten elektrischen Tastschalter entlang der Linie V-V nach Fig. 7,
- Fig. 6: eine Schnittansicht durch den elektrischen Tastschalter entlang der Linie VI-VI nach Fig. 10,
- Fig. 7: eine Draufansicht des elektrischen Tastschalters in Richtung des Pfeiles VII nach Fig. 4 und
- Fig. 8: eine Draufansicht des elektrischen Tastschalters in Richtung des Pfeiles VIII nach Fig. 4.
- Fig. 9: eine Ansicht des elektrischen Tastschalters in Richtung des Pfeiles IX nach Fig. 4,
- Fig. 10: eine Ansicht auf den elektrischen Tastschalter ohne Darstellung der Tasten,

In den Fig. 1 bis 3 ist ein Lenkrad 1 dargestellt, dem eine Schaltereinheit 2 zugeordnet ist. Hinter dem Lenkrad 1 liegt der Lenkstock 3, in dem die Lenksäule 4 gelagert ist, an deren Ende sich das Lenkrad 1 befindet. Konzentrisch zum Lenkrad 1 ist die Lenkradnabe 5 angeordnet, die die Lenkradschüssel 6 umgibt. Die Lenkradschüssel 6 nimmt den Airbag, den Hupenkontakt und ein elektrisches Verbindungssystem auf, durch das der Kontakt vom drehenden Lenkrad 1 zum feststehenden Lenkstock 3 übertragen wird. Das Lenkrad 1 besitzt einen Lenkkranz 7, der über Lenkradspeichen 8 mit der die Lenkradnabe 5 umgebenen Lenkradschüssel 6 verbunden ist. Die Schaltereinheit 2, die in der Lenkradschüssel 6 angeordnet ist, besteht aus zwei Tastschaltern 9, von denen an jeder Seite des Lenkrades 1 einer angeordnet ist. Jeder der Tastschalter 9 besitzt drei Tasten 10, die nebeneinander und vom Bediener aus sichtbar angeordnet sind.

Der Tastschalter 9 weist gemäß Fig. 4 ein annähernd rechteckförmiges Gehäuse 11 mit Schmalseiten 12 und Längsseiten 13 auf. An gegenüberliegenden Ecken des Gehäuses 11 ist zwischen je einer Schmalseite 12 und einer Längsseite 13 ein Befestigungsflansch 14 mit einem eingelassenen Befestigungsloch 15 angeformt. Zur Versteifung des Befestigungsflansches 14 befindet sich eine Strebe 16 zwischen dem Befestigungsflansch 14 und der Schmalseite 12. Das Gehäuse 11 ist an seiner Basis 17 breiter ausgeführt als die Tasten 10. Weiterhin ist ein Anschluß 18 an der Gehäusewand 19 ausgebildet und geht in einen Sockel 20 über. Der Sockel 20 deckt nicht die ganze Öffnung an der Basis 17 des Gehäuses 11 ab. Durch einen ausgesparten Freiraum 21 führen elektrische Leitungen 22 zum Anschluß 18 hindurch. Für jede Taste 10 sind am Sockel 20 zwei Lagerlaschen 23 angespritzt. Die Lagerlaschen 23 bilden Tastenlager 24, die außermittig zum Gehäuse 11 liegen. Die zwei für eine Taste 10 vorhandenen Lagerlaschen 23 (Fig. 9) sind soweit voneinander beabstandet, daß sie die Taste 10 auch axial führen. Auf der Innenseite 25 des Sockels 20 befinden sich Schaltelemente 26, die sowohl für das elektrische als auch das mechanische Schalten vorgesehen sind. Die als Mikroschalter ausgebildeten Schaltelemente 26 sind auf einer Kontakteinheit 27 angeordnet. Die Taste 10 besitzt auf der dem Gehäuse 11 gegenüberliegenden Seite einen Tastenhohlraum, der von einem an einer Tastenwand 28 angespritzten Schaltstößel 29 durchragt wird.

Jede Taste 10 weist einen Betätigungswulst 30 auf, der annähernd achsparallel zum Tastenlager 24 ausgerichtet und von diesem beabstandet ist. Die von dem Tastenrand 31 beidseitig zum Betätigungswulst 30 verlaufenden Flächen sind die Betätigungsflächen 32 und 33. Die Betätigungsflächen 32 und 33 verlaufen wie der Betätigungswulst 30 annähernd achsparallel zum Tastenlager 24. Senkrecht zum Tastenlager 24 und vom umlaufenden Tastenrand 31 ausgehend ragen senkrecht zu den Betätigungsflächen 32 und 33 Tastenschenkel 34 vor. An jedem Tastenschenkel 34 schließt sich ein Lagerflansch 35 an, in den eine Flanschbohrung 36 eingelassen ist. Ein an der Lagerlasche 23 befestigter Lagerzapfen 37 ragt in die Flanschbohrung 36. Zwischen dem Tastenrand 31 und der Gehäuseoberseite 38 befindet sich ein Spalt 39. Die gehäusefeste Lagerlasche 23 ist so hoch ausgeführt, daß sich das Tastenlager 24 etwa auf der Höhe des Spaltes 39 befindet. In unmittelbarer Nähe davon ist im Innenraum der taste 10 eine Verstärkungswand 40 ausgebildet. Die Tastschalter 9 sind so am Lenkrad 1 befestigt, daß die vom Daumen 41 eingeleitete Betätigungskraft 42 auf die dem Tastenlager 24 gegenüberliegenden Betätigungsfläche 32 einwirkt, und zwar annähernd senkrecht zum Gehäuse 11. Die von den Fingern 43 eingeleitete Betätigungskraft 44 wirkt auf die Betätigungsfläche 33, die sich auf der Seite des Tastenlagers 24 befindet und sich vom Tastenrand 31 bis zum Betätigungswulst 30 erstreckt. Die Ausdehnung der Betätigungsfläche 32 geht vom Tastenrand 31 bis hin zum Betätigungswulst 30, jedoch gegenüber der Betätigungsfläche 33. Die Anordnung der Betätigungsflächen 32 und 33 mit dem dazwischen angeordneten Betätigungswulst 30 ist in etwa V-förmig, wobei sich jedoch der Betätigungswulst 30 außermittig auf der Taste 10 mehr in Richtung des Tastenlagers 24 befindet.

Über die Befestigungsflansche 14 ist das Gehäuse 11 des Tastschalters 9 im Bereich des Lenkrades 1 befestigt. Die Befestigung erfolgt so, daß die den Lenkkranz 7 umgreifende Hand mit ihren Fingern 43 vor der Betätigungsfläche 33 und der Daumen 41 vor der Betätigungsfläche 32 liegt und somit die Betätigungskraft 42 bzw. 44 eingeleitet werden kann. Die günstigste Anordnung ist dann gegeben, wenn der Betätigungswulst 30 annähernd parallel zum Lenkkranz 7 auf der Höhe der Rückseite 45 des Lenkkranzes 7 vorliegt. Die Rückseite 45 des Lenkkranzes 7 ist die dem Bediener abgewandte Seite des Lenkrades 1.

Das Gehäuse 11 ist fest mit dem Lenkrad 1 verbunden. Somit dreht sich der Tastschalter 9 mit dem Lenkrad 1 mit. Das Lenkrad 1 ist im Bereich seiner Lenkradnabe 5 von einer Lenkradschüssel 6 umgeben, die sich ebenfalls mit dem Lenkrad 1 mitdreht. In der Lenkradschüssel 6 ist ein Blendenloch 46, das lediglich so groß ist, daß die Tasten 10 des Tastschalters 9 mit ihren Betätigungsflächen 32 und 33 und ihrem Betätigungswulst 30 dort hindurch ragen und frei beweglich sind. Die Lenkradschüssel 6 deckt auch den über die Tasten 10 hinausragenden Bereich des Gehäuses 11 mit den daran angeordneten Befestigungsflanschen 14 ab. Die Befestigung des Tastschalters 9 am Lenkrad 1 erfolgt immer an einer Stelle, an der keine Lenkradspeichen 8 vor den Tasten 10 des Tastschalters 9 liegen.

Wie aus der Fig. 1 ersichtlich, besitzt das Lenkrad 1 insgesamt vier Lenkradspeichen 8. Der Abstand zwischen zwei Lenkradspeichen 8 ist so ausgelegt, daß die Tasten 10 des Tastenschalters 9 direkt zwischen den beiden Lenkradspeichen 8 hindurchschauen. Dadurch hat der Bediener freien Einblick auf die Tasten 10 bzw. auf die Betätigungsflächen 32. Auf die Betätigungsflächen 32 ist jeweils ein Symbol 47 aufgebracht, das einen Hinweis auf die Funktion der zugehörigen Taste 10 gibt. Damit der Bediener auch im Dunkeln einen Hinweis auf die Funktion der Taste 10 erhält, ist, wie in den Fig. 7 und 8 gezeigt, in die Betätigungsfläche 32 der Taste 10 eine durchscheinende Symbolfläche 48 eingelassen. Wie insbesondere aus den Fig. 7 und 8 ersichtlich, ist jedem Symbol 47 eine bestimmte Funktion, im Ausführungsbeispiel bezogen auf eine Radio-Kassetten-Einheit, zugeordnet, nämlich beispielsweise Sender-/Spur-Suchlauffunktionen gemäß dem Tastschalter 9 nach Fig. 7 oder Lautstärke/Umschaltfunktionen gemäß dem Tastschalter 9 nach Fig. 8. Im Innern des Tastschalters 9 ist gemäß Fig. 5 auf der Kontakteinheit 27 ein Leuchtelement 49 in Form einer LED aufgebracht. Wird das Leuchtelement 49 aktiviert, so strahlt das Licht auch durch die Symbolfläche 48 in der Taste 10. Im unbeleuchteten Zustand der Taste 10 wird das Erkennen der Schaltfunktion durch auf den Betätigungsflächen 32 und 33 aufgebrachte taktile Symbole (nicht dargestellt) ermöglicht. Im Innenraum der Taste 10 ist ein Lichtleitkanal 50 in Form einer im Querschnitt quadratischen Röhre ausgebildet, durch das das vom Leuchtelement 49 abgestrahlte Licht zur Symbolfläche 48 auf der Betätigungsfläche 33 der Taste 10 geleitet wird.

Beabstandet zum Lichtleitkanal 50 ragt ein Stift 51 hervor, der sich von der Gehäuseinnenwand, etwa im Übergangsbereich vom Betätigungswulst 30 zur Betätigungsfläche 32, lotrecht zur Kontakteinheit 27 erstreckt. Dieser Stift 51 ist etwa mittig im Hohlraum der Taste 10 angeordnet. Umfangsseitig ist dieser mit Versteifungen 52 versehen, die sich nahezu über seine gesamte Länge erstrecken. Das freie Ende 53 des Stiftes 51 ist von einer Druckfeder 54 umgeben, die sich einerseits an der Versteifung 52 und andererseits an der Oberseite der Kontakteinheit 27 abstützt. Am Stift 51 ist gemäß Fig. 6 ein Steg 55 angeformt, der mit dem Schaltstößel 29 verbunden ist. Dadurch wird der Schaltstößel 29 lagestabilisiert gehalten. Am Sockel 20 des Gehäuses 11 und korrespondierend dazu an jeder der Tasten 10 sind Klipsverbindungen 56 ausgebildet, und zwar gegenüberliegend der Seite, an denen sich die Tastenlager 24 befinden. Die Klipsverbindung 56 weist ein so hohes Spiel auf, daß die Taste 10 um das Tastenlager 24 betätigt werden kann.

Auf dem Sockel 20 des Gehäuses 11 ist als Kontakteinheit 27 eine Leiterplatte 57 angeordnet. Über mehrere an deren Umfang verteilte und einstückig mit dem Gehäuse 11 ausgebildete Klemmelemente 58 wird die Leiterplatte 57 beweglich gehalten (Fig. 10). Zwischen der Unterseite der Leiterplatte 57 und der Oberseite des Sockels 20 des Gehäuses 11 ist eine als Blattfeder 59 ausgebildete Federeinheit 60 angeordnet.

Durch Ausübung einer Betätigungskraft 42 bzw. 44 durch den Daumen 51 oder die Finger 43 auf die Betätigungsflächen 32 bzw. 33 der Taste 10 drückt der Schaltstößel 29 auf die als Mikroschalter ausgebildeten Schaltelement 26, die auf der Leiterplatte 57 angeordnet sind. Erfolgt hierbei eine größere Kraftausübung, wird weiterhin die Leiterplatte 57 gegen die Federwirkung der Blattfeder 59 gedrückt und gibt somit innerhalb der Grenzen der Klemmelemente 58 nach. Dabei werden verschiedene Schaltfunktionen durch die Mikroschalter ausgelöst. Über die Leitungen 23, die im Anschluß 18 des Gehäuses 11 mittels einer Klammer 61 festgelegt sind, werden die elektrischen Impulse über weitere Anschlußleitungen 63 und die daran angebrachten Anschlußstekker 64 zum Bordnetz des Kraftfahrzeuges übertragen.

Beim Loslassen der Taste 10 bewirkt das Entspannen der Blattfeder 59 eine Entlastung der Leiterplatte 57, die dadurch wieder in ihre Ausgangslage zurückgeht. Gleichzeitig übt die Leiterplatte 57 einen Druck auf die Druckfeder 54 aus, wodurch diese den zugehörigen Stift 51 zurückdrückt, und dadurch zwangsläufig die Taste 10 in ihre Ausgangsstellung zurück bewegt wird.

Seitlich der mittleren Taste gemäß Fig. 6 ist an deren Tastenwand 28 ein Dichtungsbund 63 angeformt, der in eine entsprechende Ausnehmung 64 der benachbarten äußeren Taste 10 hineinragt. Zwischen den benachbarten Tasten 10 ist ein Spalt 65 gebildet, um ein Aneinanderreiben der benachbarten Tasten 10 zu vermeiden. Durch die Dichtungsbunde 63 an der mittleren Taste werden die Spalte 65 hinterdeckt, so daß einerseits kein Schmutz in das Innere des Tastschalters 9 gelangen und andererseits durch das Leuchtelement 49 erzeugte Licht nicht austreten kann.

### Liste der Bezugszeichen

- 1: Lenkrad
- 2: Schaltereinheit
- 3: Lenkstock
- 4: Lenksäule
- 5: Lenkradnabe
- 6: Lenkradschüssel
- 7: Lenkkranz
- 8: Lenkradspeiche
- 9: Tastschalter
- 10: Taste
- 11: Gehäuse
- 12: Schmalseite
- 13: Längsseite
- 14: Befestigungsflansch
- 15: Befestigungsloch
- 16: Strebe
- 17: Basis
- 18: Anschluß
- 19: Gehäusewand
- 20: Sockel
- 21: Freiraum
- 22: Leitung
- 23: Lagerlasche
- 24: Tastenlager
- 25: Innenseite
- 26: Schaltelement
- 27: Kontakteinheit
- 28: Tastenwand
- 29: Schaltstößel
- 30: Betätigungswulst
- 31: Tastenrand
- 32: Betätigungsfläche
- 33: Betätigungsfläche
- 34: Tastenschenkel
- 35: Lagerflansch
- 36: Flanschbohrung
- 37: Lagerzapfen
- 38: Gehäuseoberseite
- 39: Spalt
- 40: Verstärkungswand
- 41: Daumen
- 42: Betätigungskraft
- 43: Finger
- 44: Betätigungskraft
- 45: Rückseite
- 46: Blendenloch
- 47: Symbol
- 48: Symbolfläche
- 49: Leuchtelement
- 50: Lichtleitkanal
- 51: Stift
- 52: Versteifung
- 53: Ende
- 54: Druckfeder
- 55: Steg
- 56: Klipsverbundung
- 57: Leiterplatte
- 58: Klemmelement
- 59: Blattfeder
- 60: Federeinheit
- 61: Klammer
- 62: Anschlußleitung
- 63: Bund
- 64: Ausnehmung
- 65: Spalt

## Patentansprüche

1. Elektrischer Tastschalter mit einem Gehäuse (11), in dem eine Schaltelemente (26) aufweisende Kontakteinheit (27) angeordnet ist, und mindestens einer selbsttätig rückstellenden sowie außermittig gelagerten Tasthe (10) mit einem auf die Schaltelemente (26) einwirkenden Schaltstößel (29), **dadurch gekennzeichnet, daß** die Kontakteinheit (27) im Gehäuse (11) federnd gelagert und gegen übermäßigen Kraftangriff durch den Schaltstößel (29) auf die Schaltelemente (26) nachgiebig ist, wobei zwischen der Kontakteinheit (27) und dem Sockel (20) des Gehäuses (11) eine als Blattfeder (59) ausgebildete Federeinheit (60) angeordnet ist.

2. Elektrischer Tastschalter nach Anspruch 1, **dadurch gekennzeichnet, daß** die Kontakteinheit (27) mittels am Gehäuse (11) ausgebildeter Klemmelemente (58) mit einem Spielabstand gegen den Sockel (20) des Gehäuses (11) gehalten ist.

3. Elektrischer Tastschalter nach Anspruch 1 oder 2, **dadurch gekennzeichnet, daß** die Kontakteinheit (27) als Leiterplatte (57) ausgebildet ist.

4. Elektrischer Tastschalter nach Anspruch 1, **dadurch gekennzeichnet, daß** die Schaltelemente (26) der Kontakteinheit (27) Mikroschalter, Schaltbrücken oder dergleichen sind.

5. Elektrischer Tastschalter nach einem der Ansprüche 1 bis 4, **dadurch gekennzeichnet, daß** die Taste (10) und der Sockel (20) des Gehäuses (11) einerseits durch Tastenlager (24) und andererseits durch mindestens eine ein Bewegungsspiel aufweisende Klipseinrichtung (56) miteinander verbunden sind.

6. Elektrischer Tastschalter nach einem der Ansprüche 1 bis 5, **dadurch gekennzeichnet, daß** die Taste (10) gegen die Kontakteinheit (27) federbelastet ist.

7. Elektrischer Tastschalter nach Anspruch 6, **dadurch gekennzeichnet, daß** die Taste (10) in ihrem Hohlraum einen von der Gehäuseinnenwand lotrecht zur Kontakteinheit (27) ragenden, mit einer Druckfeder (54) belasteten, die Rückstellung der Taste (10) bewirkenden Stift (51) aufweist.

8. Elektrischer Tastschalter nach einem der Ansprüche 1 bis 7, **dadurch gekennzeichnet, daß** die Taste (10) einen mit zwei gegenüberliegenden Betätigungsflächen (32, 33) versehenen Betätigungswulst (30) aufweist, der im wesentlichen achsparallel zum Tastenlager (24) gerichtet ist.

9. Elektrischer Tastschalter nach Anspruch 8, **dadurch gekennzeichnet, daß** die auf der Seite des Tastenlagers (24) etwa parallel zum Gehäuse (11) ausgeübte Betätigungskraft (44) die gleiche Wirkrichtung auf die Taste (10) hat wie die auf der gegenüberliegenden Seite etwa senkrecht zum Gehäuse (11) ausgeübte Betätigungskraft (42).

10. Elektrischer Tastschalter nach einem der Ansprüche 1 bis 9, **dadurch gekennzeichnet, daß** der Tastschalter (9) derart im Bereich eines Lenkrades (1) eines Kraftfahrzeuges befestigt ist, daß eine den Lenkkranz (7) des Lenkrades (1) umgreifende Hand mit ihrem Daumen (41) auf die eine Betätigungsfläche (32) und mit ihrem Finger (43) auf die andere Betätigungsfläche (33) der Taste (10) einwirken kann.

11. Elektrischer Tastschalter nach einem der Ansprüche 1 bis 10, **dadurch gekennzeichnet, daß** der Tastschalter (9) derart dem Lenkkranz (7) zugeordnet ist, daß der Betätigungswulst (33) der Taste (10) hinter dem Lenkkranz (7) annähernd parallel und zurückversetzt an dem Lenkkranz (7) verläuft.

12. Elektrischer Tastschalter nach einem der Ansprüche 1 bis 11, **dadurch gekennzeichnet, daß** das Gehäuse (11) fest mit dem Lenkrad (1) verbunden ist, wobei die Betätigungsflächen (32, 33) der Taste (10) durch ein Blendenloch (46) in einer die Lenkradnabe (5) umgebenden Lenkradschüssel (6) hindurchragen und im Bereich der Taste (10) keine Lenkradspeichen (8) vorgesehen sind.

13. Elektrischer Tastschalter nach einem der Ansprüche 1 bis 12, **dadurch gekennzeichnet, daß** die einem Bediener zugewandte Betätigungsfläche (32) der Taste (10) eine Symbolfläche (48) besitzt, die durch ein unterhalb der Taste (10) angeordnetes Leuchtelement (49) beleuchtbar ist.

14. Elektrischer Tastschalter nach einem der Ansprüche 1 bis 13, **dadurch gekennzeichnet, daß** die Taste (10) in ihrem Hohlraum an ihrer Gehäuseinnenwand einen vom Leuchtelement (49) der Kontakteinheit (27) zur Symbolfläche (48) gerichteten Lichtleitkanal (50) aufweist.

15. Elektrischer Tastschalter nach Anspruch 14, **dadurch gekennzeichnet, daß** der Lichtleitkanal (50) eine derartige Länge aufweist, daß dieser bei übermäßigem Kraftangriff mit seinem vorderen Ende an den Sockel (20) des Gehäuses (11) stößt.

16. Elektrischer Tastschalter nach einem der Ansprüche 1 bis 15, **dadurch gekennzeichnet, daß** der am Lenkrad (1) befestigte Tastschalter (9) zumindest drei nebeneinander angeordnete Tasten (10) aufweist.

17. Elektrischer Tastschalter nach einem der Ansprüche 1 bis 16, **dadurch gekennzeichnet, daß** die mittlere oder die äußeren Tasten (10) an ihren jeweils zueinander gerichteten Seitenwänden (28) Dichtungsbunde (63) aufweisen, die den Spalt (65) zwischen den benachbarten Tasten (10) überbrücken.

18. Elektrischer Tastschalter nach einem der Ansprüche 1 bis 17, **dadurch gekennzeichnet, daß** das Tastenlager (24) für jede Taste (10) aus mindestens einer gehäusefesten Lagerlasche (23) mit Lagerzapfen (37) und einer dazu korrespondierenden Flanschbohrung (36) in der Seitenwand (28) der Taste (10) besteht.

19. Elektrischer Tastschalter nach einem der Ansprüche 1 bis 17, **dadurch gekennzeichnet, daß** das Tastenlager (24) für jede Taste (10) aus mindestens einer gehäusefesten Lagerlasche (23) und einem an der Seitenwand (28) der Taste (10) ausgebildeten Lagerzapfen (37) besteht, der in eine dazu korrespondierende Flanschbohrung (36) der Lagerlasche (23) greift.

20. Elektrischer Tastschalter nach einem der Ansprüche 1 bis 19, **dadurch gekennzeichnet, daß** im Bereich des Lenkrades (1) des Kraftfahrzeuges zwei sich diametral gegenüberliegende Tastschalter (9) angeordnet sind.

21. Elektrischer Tastschalter nach einem der Ansprüche 1 bis 20, **dadurch gekennzeichnet, daß** die Tasten (10) jedes Tastschalters (9) und die Schaltelemente (26) der Kontakteinheit (27) mit unterschiedlichen Schaltfunktionen belegt sind.

22. Elektrischer Tastschalter nach Anspruch 21, **dadurch gekennzeichnet, daß** die Tasten (10) jedes Tastschalters (9) und die Schaltelemente (26) der Kontakteinheit (27) mit Schaltfunktionen zum Steuern für ein im Kraftfahrzeug befindliches Radio- und/oder Kassettenabspiel- und/oder CD-Abspiel- und/oder CD-Wechslergerät belegt sind.

## Claims

1. Electrical key switch, having a housing (11) in which a contact unit (27) having switching elements (26) is disposed, and at least one automatically resettable and eccentrically mounted key (10) with a switching rod (29) acting on the switching elements (26), **characterised in that** the contact unit (27) is resiliently mounted in the housing (11) and yields to excess force being applied by the switching rod (29) to the switching elements (26), a spring unit (60) configured as leaf spring (59) being disposed between the contact unit (27) and the base (20) of the housing (11).

2. Electrical key switch according to claim 1, **characterised in that** the contact unit (27) is retained, by means of clamping elements (58) provided on the housing (11), at a clearance spacing from the base (20) of the housing (11).

3. Electrical key switch according to claim 1 or 2, **characterised in that** the contact unit (27) is in the form of printed circuit board (57).

4. Electrical key switch according to claim 1, **characterised in that** the switching elements (26) of the contact unit (27) are microswitches, switching bridges or the like.

5. Electrical key switch according to one of claims 1 to 4, **characterised in that** the key (10) and the base (20) of the housing (11) are interconnected at one end by key bearings (24) and, at the other end, by at least one clip-in apparatus (56) having a clearance of motion.

6. Electrical key switch according to one of claims 1 to 5, **characterised in that** the key (10) is spring-loaded relative to the contact unit (27).

7. Electrical key switch according to claim 6, **characterised in that** the key (10) has, in its cavity, a pin (51) which protrudes from the internal housing wall perpendicular to the contact unit (27), said pin is loaded with a compression spring (54) and causes the resetting of the key (10).

8. Electrical key switch according to one of claims 1 to 7, **characterised in that** the key (10) has an actuating bead (30), which is provided with two oppositely situated actuating faces (32, 33) and is orientated substantially in an axis-parallel manner relative to the key bearing (24).

9. Electrical key switch according to claim 8, **characterised in that** the actuating force (44), exerted upon the side of the key bearing (24) substantially parallel to the housing (11), has the same direction of action upon the key (10) as the actuating force (42) exerted upon the oppositely situated side substantially at right angles to the housing (11).

10. Electrical key switch according to one of claims 1 to 9, **characterised in that** the key switch (9) is secured in the region of a steering wheel (1) of an automotive vehicle in such a manner that a hand, gripping around the steering rim (7) of the steering wheel (1), can act with its thumb (41) on the one actuating face (32) and with its finger (43) on the other actuating face (33) of the key (10).

11. Electrical key switch according to one of claims 1 to 10, **characterised in that** the key switch (9) is associated with the steering rim (7) in such a manner that the actuating bead (33) of the key (10) extends behind the steering rim (7) approximately parallel to and offset from the steering rim (7).

12. Electrical key switch according to one of claims 1 to 11, **characterised in that** the housing (11) is securedly connected to the steering wheel (1), the actuating faces (32, 33) of the key (10) protruding through an aperture (46) in a steering wheel dish (6) surrounding the steering wheel hub (5), and no steering wheel spokes (8) being provided in the region of the key (10).

13. Electrical key switch according to one of claims 1 to 12, **characterised in that** the actuating face (32) of the key (10), facing a user, has a symbol face (48), which is illuminatable by a light-emitting element (49) disposed beneath the key (10).

14. Electrical key switch according to one of claims 1 to 13, **characterised in that** the key (10) has, in its cavity on its internal housing wall, a light-conducting conduit (50) orientated from the light-emitting element (49) of the contact unit (27) towards the symbol face (48).

15. Electrical key switch according to claim 14, **characterised in that** the light-conducting conduit (50) has such a length that said conduit abuts with its front end against the base (20) of the housing (11) in the event of excess force being applied.

16. Electrical key switch according to one of claims 1 to 15, **characterised in that** the key switch (9), secured on the steering wheel (1), has at least three adjacently disposed keys (10).

17. Electrical key switch according to one of claims 1 to 16, **characterised in that** the central or outer keys (10) have sealing collars (63) on their lateral walls (28) respectively orientated towards each other, said sealing collars bridging the gap (65) between the adjacent keys (10).

18. Electrical key switch according to one of claims 1 to 17, **characterised in that** the key bearing (24) for each key (10) comprises at least one bearing lug (23), which is integral with the housing and provided with journals (37) and a flange bore (36), corresponding thereto, in the lateral wall (28) of the key (10).

19. Electrical key switch according to one of claims 1 to 17, **characterised in that** the key bearing (24) for each key (10) comprises at least one bearing lug (23), which is integral with the housing, and one journal (37) which is provided on the lateral wall (28) of the key (10) and engages in a flanged bore (36) of the bearing lug (23) corresponding thereto.

20. Electrical key switch according to one of claims 1 to 19, **characterised in that** two diametrically opposed key switches (9) are disposed in the region of the steering wheel (1) of the automotive vehicle.

21. Electrical key switch according to one of claims 1 to 20, **characterised in that** the keys (10) of each key switch (9) and the switching elements (26) of the contact unit (27) are provided with variable switching functions.

22. Electrical key switch according to claim 20, **characterised in that** the keys (10) of each key switch (9) and the switching elements (26) of the contact unit (27) are provided with switching functions for controlling a radio and/or cassette player and/or CD player and/or CD changer situated in the automotive vehicle.

## Revendications

1. Bouton-poussoir électrique avec un boîtier (11) dans lequel est disposée une unité de contact (27) comportant des éléments de commutation (26), et avec au moins une touche à rappel automatique montée décentrée (10) avec un poussoir de commutation (29) agissant sur les éléments de commutation (26), **caractérisé en ce que** l'unité de contact (27) est montée de manière élastique dans le boîtier (11) et peut s'effacer en présence d'une force excessive exercée par le poussoir de commutation (29) sur les éléments de commutation (26), entre l'unité de contact (27) et le socle (20) du boîtier (11) étant disposée une unité élastique (60) conformée en ressort à lame (59).

2. Bouton-poussoir électrique selon la revendication 1, **caractérisé en ce que** l'unité de contact (27) est maintenue contre le socle (20) du boîtier (11) avec un écartement de jeu au moyen d'éléments de serrage (58) ménagés sur le boîtier (11).

3. Bouton-poussoir électrique selon la revendication 1 ou 2, **caractérisé en ce que** l'unité de contact (27) est conformée en plaque de circuit imprimé (57).

4. Bouton-poussoir électrique selon la revendication 1, **caractérisé en ce que** les éléments de commutation (26) de l'unité de contact (27) sont des commutateurs miniatures, des ponts de commutation ou analogues.

5. Bouton-poussoir électrique selon une des revendications 1 à 4, **caractérisé en ce que** la touche (10) et le socle (20) du boîtier (11) sont reliés entre eux, d'une part, par le moyen de support de touche (24) et, d'autre part, par au moins un dispositif de clipsage (56) possédant un jeu de mouvement.

6. Bouton-poussoir électrique selon une des revendications 1 à 5, **caractérisé en ce que** la touche (10) est sollicitée élastiquement contre l'unité de contact (27).

7. Bouton-poussoir électrique selon la revendication 6, **caractérisé en ce que** la touche (10) comporte, dans sa cavité, une pointe (51) qui dépasse de la paroi intérieure de boîtier perpendiculairement à l'unité de contact (27), qui est sollicitée par un ressort de pression (54) et qui effectue le rappel de la touche (10).

8. Bouton-poussoir électrique selon une des revendications 1 à 7, **caractérisé en ce que** la touche (10) comporte un bourrelet d'actionnement (30) qui est muni de deux surfaces d'actionnement opposées (32, 33) et dont l'orientation est sensiblement parallèle à l'axe du moyen de support de touche (24).

9. Bouton-poussoir électrique selon la revendication 8, **caractérisé en ce que** la force d'actionnement (44) exercée sur le côté du moyen de support de touche (24) sensiblement parallèlement au boîtier (11) a la même direction d'action sur la touche (10) que la force d'actionnement (42) exercée sur le côté opposé sensiblement perpendiculairement au boîtier (11).

10. Bouton-poussoir électrique selon une des revendications 1 à 9, **caractérisé en ce que** le bouton-poussoir (9) est fixé dans la zone d'un volant de direction (1) d'un véhicule, de façon qu'une main entourant la couronne de direction (7) du volant de direction (1) puisse agir avec son pouce (41) sur l'une des surfaces d'actionnement (32) et avec son doigt (43) sur l'autre surface d'actionnement (33) de la touche (10).

11. Bouton-poussoir électrique selon une des revendications 1 à 10, **caractérisé en ce que** le bouton-poussoir (9) est associé à la couronne de direction (7) de façon que le bourrelet d'actionnement (33) de la touche (10) s'étende derrière la couronne de direction (7) sensiblement parallèlement et en retrait par rapport à la couronne de direction (7).

12. Bouton-poussoir électrique selon une des revendications 1 à 11, **caractérisé en ce que** le boîtier (11) est solidarisé au volant de direction (1), les surfaces d'actionnement (32, 33) de la touche (10) traversant un trou de revêtement (46) dans une cuvette de volant de direction (6) entourant le moyeu de volant de direction (5) et aucun rayon de volant de direction (8) n'étant prévu dans la zone de la touche (10).

13. Bouton-poussoir électrique selon une des revendications 1 à 12, **caractérisé en ce que** la surface d'actionnement (32) de la touche (10) tournée vers un utilisateur possède une surface pour pictogramme (48) qui peut être éclairée par l'intermédiaire d'un élément d'éclairage (49) disposé au-dessous de la touche (10).

14. Bouton-poussoir électrique selon une des revendications 1 à 13, **caractérisé en ce que**, dans sa cavité, la touche (10) comporte sur sa paroi intérieure de boîtier un canal de guidage de lumière (50) orienté de l'élément d'éclairage (49) de l'unité de contact (27) vers la surface pour pictogramme (48).

15. Bouton-poussoir électrique selon la revendication 14, **caractérisé en ce que** le canal de guidage de lumière (50) présente une longueur telle qu'en présence d'une force excessive il heurte avec son extrémité avant le socle (20) du boîtier (11).

16. Bouton-poussoir électrique selon une des revendications 1 à 15, **caractérisé en ce que** le bouton-poussoir (9) fixé au volant de direction (1) comporte au moins trois touches (10) disposées les unes à côté des autres.

17. Bouton-poussoir électrique selon une des revendications 1 à 16, **caractérisé en ce que** la touche du milieu ou les touches extérieures (10) comportent, sur leurs parois latérales (28) orientées respectivement l'une vers l'autre, des collets d'étanchéité (63) qui franchissent l'interstice (65) entre les touches voisines (10).

18. Bouton-poussoir électrique selon une des revendications 1 à 17, **caractérisé en ce que** le moyen de support de touche (24) pour chaque touche (10) se compose d'au moins une patte de support (23) solidaire du boîtier avec tétons de support (37) et d'un trou de flasque correspondant (36) dans la paroi latérale (28) de la touche (10).

19. Bouton-poussoir électrique selon une des revendications 1 à 17, **caractérisé en ce que** le moyen de support de touche (24) pour chaque touche (10) se compose d'au moins une patte de support (23) solidaire du boîtier et d'un téton de support (37) qui est conformé sur la paroi latérale (28) de la touche (10) et qui pénètre dans un trou de flasque correspondant (36) de la patte de support (23).

20. Bouton-poussoir électrique selon une des revendications 1 à 19, **caractérisé en ce que** dans la zone du volant de direction (1) du véhicule sont disposés deux boutons-poussoirs diamétralement opposés (9).

21. Bouton-poussoir électrique selon une des revendications 1 à 20, **caractérisé en ce que** les touches (10) de chaque bouton-poussoir (9) et les éléments de commutation (26) de l'unité de contact (27) sont affectés à des fonctions de commutation diverses.

22. Bouton-poussoir électrique selon la revendication 21, **caractérisé en ce que** les touches (10) de chaque bouton-poussoir (9) et les éléments de commutation (26) de l'unité de contact (27) sont affectés à des fonctions de commutation pour commander un appareil de radio et/ou lecteur de cassettes et/ou lecteur de CD et/ou changeur de CD se trouvant dans le véhicule.
